# EUROPÄISCHE PATENTSCHRIFT

(11) **EP 0 024 002 B1**
(45) Veröffentlichungstag und Bekanntmachung des Hinweises auf die Patenterteilung: **13.06.1984**
(21) Anmeldenummer: 80104441.3
(22) Anmeldetag: 28.07.1980
(51) Int. Cl.: B30B 11/10

(54) **Pressautomat**
Press automat
Automate de pressage

(30) Priorität: 09.08.1979 DE 2932372
(43) Veröffentlichungstag der Anmeldung: 18.02.1981
(73) Patentinhaber: SIEMENS AKTIENGESELLSCHAFT, 80333 München (DE)
(72) Erfinder: Schreiner, Horst, Prof. Dr., D-8500 Nürnberg (DE); Rothkegel, Bernhard, D-8500 Nürnberg (DE)

## Beschreibung

Die Erfindung bezieht sich auf einen Preßautomat zum Herstellen von Preßkörpern aus pulverförmigen Stoffen, bei dem ein drehbarer Rundtisch mit vertikaler Drehachse vorgesehen ist, auf dem in gleichmäßiger Teilung mindestens zwei Sätze von Füll- und Arbeitsvorrichtungen angeordnet sind.

Üblicherweise werden Einschicht-Preßkörper an Preßautomaten gepreßt, wobei der Füll-, Preß- und Ausstoßvorgang an einer Position stattfindet. Die Preßleistung derartiger Preßautomaten ist verhältnismäßig gering.

Durch die DE-C-806222 ist eine kontinuierlich arbeitende Presse mit umlaufendem Preßformtisch bekannt, die mindestens zwei Sätze von Füll- und Arbeitsvorrichtungen über den Umfang des Preßformtisches aufweist. Für jede Füllstation ist ein vollständiger Satz von Führungs- und Betätigungsorganen für die Formwerkzeuge vorgesehen. Das Pressen und das Ausstoßen erfolgt von verschiedenen Positionen.

Aus der DE-C-967423 ist eine Rundlaufpresse mit vertikaler oder horizontaler Achse bekannt, die aus getrennten Füll, Preß- und Ausstoßstationen bestehende Fertigungseinheiten aufweist. Diese Fertigungseinheiten sind auf dem Umfang des Preßtisches angeordnet. Jeder Arbeitsvorgang erfolgt in einer getrennten Position, d.h. das Pressen und das Ausstoßen erfolgt von verschiedenen Positionen, wobei zwei oder mehr über den Umfang des Pressentisches verteilte Füllstationen vorgesehen sind.

Der Erfindung liegt die Aufgabe zugrunde, die bekannten Preßautomaten dahingehend zu verbessern, daß ihre Pressenleistung wesentlich gesteigert wird.

Die Aufgabe wird gemäß der Erfindung dadurch gelöst, daß auf dem Rundtisch mindestens zwei Arbeitspositionen in einem vorgegebenen Abstand voneinder vorgesehen sind derart, daß an jeder Arbeitsposition sowohl ein Preßvorgang zum Pressen des Pulvers als auch ein Ausstoßvorgang zum Ausstoßen des fertigen Preßkörpers erfolgt und daß die Fülleinrichtungen jeweils zwischen den Arbeitspositionen so angeordnet sind, daß der Fülltopf jeder Fülleinrichtung einen weiten Winkelbereich des Rundtisches erfaßt. Die Arbeitspositionen können z.B. um 180 Winkelgrade oder 120 Winkelgrade gegeneinander verstezt angeordnet sein.

Vorteilhafterweise sind die Fülltöpfe der Fülleinrichtungen über dem Rundtisch so angeordnet, daß die Füllwege während jeder Drehbewegung des Rundtisches gleich lang sind.

Anhand der Zeichnung und eines Ausführungsbeispiels wird die Erfindung näher erläutert. Es zeigen:
Fig. 1 eine schematische Darstellung des Pressentisches mit zwei Arbeitspositionen,
Fig. 2 eine schematische Darstellung des Pressentisches mit drei Arbeitspositionen.

In Fig. 1 ist der Pressentisch 11 mit den beiden Arbeitspositionen 1 und 2 schematisch dargestellt. Die Arbeitspositionen 1 und 2 sind um 180 Winkelgrade gegeneinander versetzt. In der Arbeitsposition 1 erfolgt der Preßvorgang P1 und der Ausstoßvorgang A1. In der Arbeitsposition 2 erfolgt der Preßvorgang P2 und der Ausstoßvorgang A2, das Pressen und Ausstoßen erfolgt während des Stillstandes des Pressentisches 11. Das Füllen F der Matrize erfolgt während des Transportes des Arbeitstisches 11 von der einen Arbeitsposition zur anderen Arbeitsposition in Richtung des Richtungspfeiles 3. Der Füllweg ist durch die Bogensegmente 4 und 5 angedeutet. Beim Füllvorgang wird über eine in der Zeichnung nicht dargestellte Kurvenscheibe der Unterstempel der ebenfalls nicht dargestellten Matrize nach unten bewegt, so daß das Pulver in den Füllraum der Matrize eingesaugt wird. Entlang des Füllweges ist beim Weitertransport des Drehtisches auch ein Überfüllen möglich, indem der Unterstempel zunächst eine größere Füllhöhe zuläßt und vor Verlassen der Matrizenöffnung des Füllbereiches der Unterstempel auf die exakte Füllhöhe angehoben wird. Die Steuerung erfolgt über eine untere Kurvenscheibe, die ein-und nachstellbar ist. Dadurch kann die Gewichtstoleranz der Füllmenge ein- und nachgeregelt werden.

Fig. 2 zeigt in schematischer Darstellung den Pressentisch 11 mit drei Arbeitspositionen 1, 2 und 3, die jeweils um 120 Winkelgrade versetzt angeordnet sind. In jeder Arbeitsposition wird gepreßt P 1, P2 und P3 und ausgestoßen A1, A2 und A3. Das Füllen F erfolgt in den drei dazwischenliegenden Bereichen 4, 5, 6 beim Transport des Pressentisches 11 in Richtung des Richtungspfeiles 7 von der einen zur anderen Arbeitsposition.

Häufig werden beim Mehrfach-Preßautomaten zur Erhöhung der Leistung Mehrfach-Werkzeuge eingesetzt. Um ein gleichmäßiges Füllen der verschiedenen Hohlräume der einzelnen Matrizendurchbrüche einer Mehrfach-Form zu erzielen, sollte der Füllweg während dem die Matrizenöffnung unter der Fülleinrichtung bewegt wird, bei den außen- und innenliegenden Durchbrüchen gleichgehalten werden. Dies erfolgt gemäß der Erfindung über eine besondere Anordnung der Fülleinrichtung. Der Fülltopf der Fülleinrichtung wird geometrisch so angeordnet, daß die Füllwege während der jeweiligen Schaltzeit des Pressentisches gleich lang sind. Durch Anordnen von Abstreifern im Innern der Fülltöpfe wird beim Darunterwegb'ewegen der Matrize die darüberlastende Pulverschicht vorabgestriffen, das Endabstreifen geschieht, wenn die Matrize mit den Öffnungen den Fülltopfbereich verläßt.

## Patentansprüche

1. Preßautomat zum Herstellen von Preßkörpern aus pulverförmigen Stoffen, bei dem ein drehbarer Rundtisch mit vertikaler Drehachse vorgesehen ist, auf dem in gleichmäßiger Teilung mindestens zwei Sätze von Füll- und Arbeitsvorrichtungen angeordnet sind, dadurch gekennzeichnet, daß auf dem Rundtisch (11) mindestens zwei Arbeitspositionen (1, 2) in einem vorgegebenen Abstand voneinander vorgesehen sind derart, daß an jeder Arbeitsposition (1,2) sowohl ein Preßvorgang (P 1, P2) zum Pressen des Pulvers als auch ein Ausstoßvorgang (A1, A2) zum Ausstoßen des fertigen Preßkörpers erfolgt und daß die Fülleinrichtungen jeweils zwischen den Arbeitspositionen (1, 2) so angeordnet sind, daß der Fülltopf jeder Fülleinrichtung einen weiten Winkelbereich (4, 5) des Rundtisches (11) erfaßt.

2: Preßautomat nach Anspruch 1, dadurch gekennzeichnet, daß die Arbeitspositionen (1, 2) um 180 Winkelgrade gegeneinander versetzt angeordnet sind.

3. Preßautomat nach Anspruch 1, dadurch gekennzeichnet, daß die Arbeitspositionen (1,2, 3) um 120 Winkelgrade versetzt angeordnet sind.

4. Preßautomat nach einem der vorhergehenden Ansprüche, dadurch gekennzeichnet, daß der Fülltopf jeder Fülleinrichtung über dem Rundtisch (11) so angeordnet ist, daß die Füllwege (4, 5, 6) während jeder Drehbewegung des Rundtisches (11) gleich lang sind.

## Revendications

1. Machine automatique à mouler pour fabriquer des articles moulés à partir de substances pulvérulentes, selon lequel il est prévu une table circulaire rotative comportant un axe vertical de rotation et sur laquelle au moins deux ensembles de dispositifs de remplissage et de travail sont disposés avec un pas de répartition uniforme, caractérisé par le fait qu'au moins deux positions de travail (1, 2) sont prévues à une distance réciproque prédéterminée sur la table circulaire (11) de telle sorte qu'aussi bien une opération de moulage (P 1, P2) servant à comprimer la poudre qu'une opération d'éjection (A1, A2) de l'objet moulé terminé sont réalisées au niveau de chaque poste de trvail (1, 2) et que les dispositifs de remplissage sont disposés entre les positions de travail (1, 2) de telle sorte que la tête de remplissage de chaque dispositif de remplissage couvre une plage angulaire étendue (4, 5) de la table circulaire (11).

2. Machine automatique à mouler suivant la revendication 1, caractérisé par le fait que les positions de travail (1, 2) sont disposées en étant décalées réciproquement de 180 degrés.

3. Machine automatique à mouler suivant la revendication 1, caractérisé par le fait que les positions de travail (1, 2, 3) sont disposées en étant décalées de 120 degrés.

4. Machine automatique à mouler suivant l'une des revendications précédentes, caractérisé par le fait que la tête de remplissage de ce dispositif de remplissage est disposée au-dessus de la table de remplissage (11), de telle manière que les trajets de remplissage (4, 5, 6) lors de chaque mouvement de rotation de la table circulaire (11) possèdent une même longueur.

## Claims

1. A pressing machine for producing compacts made of powdered materials, in which a rotatable circular table having a vertical axis of rotation is provided, on which table in equal division, there are arranged at least two sets of filling and operating devices, characterised in that at least two operating positions (1, 2) are provided on the circular table (11) at a predetermined distance from one another such that, at each operating position (1, 2), both a pressing process (P1, P2) for pressing the powder and an ejection process (A1, A2) for ejecting the finished compact are effected; and that the filling devices are respectively so arranged between the operating positions (1,2) that the filling containers of each filling device covers a wide angular region (4, 5) of the circular table (11

2. A pressing machine according to Claim 1, characterised in that the operating positions (1, 2) are displaced relative to one another through 180 degrees.

3. A pressing machine according to Claim 1, characterised in that the operating positions (1, 2, 3) are displaced through 120 degrees.

4. A pressing machine according to one of the preceding Claims, characterised in that the filling container of each filling device is so arranged over the circular table (11) that the filling paths (4, 5, 6) have the same length during each rotary motion of the circular table (11). ).
